# EUROPÄISCHE PATENTSCHRIFT

(11) **EP 0 662 733 B1**
(45) Veröffentlichungstag und Bekanntmachung des Hinweises auf die Patenterteilung: **21.10.1998**
(21) Anmeldenummer: 94120487.7
(22) Anmeldetag: 23.12.1994
(51) Int. Cl.: H01R 13/115, H01R 43/16

(54) **Kontaktfeder-Anordnung**
Contact spring arrangement
Positionnement de ressort de contacts

(30) Priorität: 11.01.1994 DE 4400499
(43) Veröffentlichungstag der Anmeldung: 12.07.1995
(73) Patentinhaber: ITT Cannon Gesellschaft mit beschränkter Haftung, D-71384 Weinstadt (DE)
(72) Erfinder: Frommer, Jürgen, D-70736 Fellbach (DE); Kreutter, Erich, D-73650 Winterbach (DE)
(74) Vertreter: Dreiss, Fuhlendorf, Steimle & Becker, Patentanwälte

(56) Entgegenhaltungen:
- EP-A- 0 208 500
- GB-A- 979 211
- US-A- 3 824 554
- US-A- 4 002 391
- US-A- 4 769 907

## Beschreibung

Die Erfindung betrifft eine Kontaktfeder-Anordnung, bestehend aus zwei gegenüberliegend angeordneten Kontaktfedern die je einen Kontaktkopf aufweisen, der eine Kontaktfläche und zwei Seitenflächen sowie eine der Kontaktfläche gegenüberliegende Fläche aufweist, wobei die beiden Kontaktflächen einander gegenüberliegen.

Eine einfache Art der Herstellung derartiger KontaktfederAnordnungen besteht darin, sie aus flachem Blech auszustanzen. Daraus folgt aber, daß die Kontaktfläche diejenige Fläche ist, entlang der der Stanzschnitt erfolgt ist. Diese Kontaktfläche weist daher Schneidriefen auf (vgl. die Schneidriefen 16 in Figur 3). Wird nun zwischen zwei derartige Kontaktfedern ein Steckelement eingesteckt und dadurch ein elektrischer Kontakt hergestellt, so wirken die Schneidriefen auf die Dauer wie eine Feile. Die Stecker werden also sehr schnell abgenützt. Außerdem ist der entstehende elektrische Kontakt nicht gut. Ferner ist die Breite des Kontaktes durch die Dicke des Materials, aus dem die Kontaktfeder-Anordnung ausgestanzt wird, beschränkt.

Die US-PS 4,660,922 zeigt einen Preßfit-Stift, bei dem der Kontaktbereich zylindrisch ist. Der Kontaktkopf (head) dient dazu, den Stift, der Teil einer Steckerleiste ist, fest in einem Aufnahmeteil 46 (Figur 5A) zu verankern. Zwar hat dieses Bauteil eine konvexe Fläche und Seitenflächen. Das Problem, die bei einem Stanzschnitt entstehenden Riefen einer Kontaktfläche zu beseitigen, ist dabei aber nicht gelöst.

Das DE-GM 66 09 552 zeigt durch Stanzen hergestellte Ausnehmungen. Sie dienen jedoch nicht zur Verbesserung der Kontaktfläche, sondern zur Verankerung des Stiftes in einer Halterungsscheibe (siehe S. 5, Z. 10).

Aufgabe der Erfindung ist es, eine Kontaktfeder-Anordnung der eingangs genannten Art sowie ein Verfahren zu ihrer Herstellung zu schaffen, wobei die Kontaktfläche verbessert werden soll.

Die Aufgabe wird bei einer Kontaktfederanordnung der genannten Art erfindungsgemäß durch die Merkmale des Anspruchs 1 und durch ein Verfahren mit den Merkmalen des Anspruchs 6 gelöst.

Durch die Einprägung der Ausnehmung fließt - bei entsprechender Ausbildung der Prägeform - das Material der Kontaktflächen in die Breite. Dadurch wird die Kontaktfläche verbreitert und die Riefen, die noch von dem vorherigen Stanzvorgang herrühren, werden geglättet. Es kann sich dabei eine quer zur Längsrichtung der Kontaktfeder konvexe Fläche ausbilden, so daß die Kontaktfläche insgesamt die Form eines Löffels annimmt. Auf diese Weise wird mit einfachen Mitteln die Kontaktfläche vergrößert und qualitativ verbessert.

Vorteilhafte Weiterbildungen der Erfindung sind in den Unteransprüchen definiert, ebenso das Verfahren zur Herstellung derartiger Kontaktfedern.

Im folgenden werden Ausführungsbeispiele der Erfindung anhand der beigefügten Zeichnungen beschrieben. Es stellen dar:
- Figur 1: eine Draufsicht auf ein erstes Ausführungsbeispiel einer Kontaktfederanordnung in der Bohrung einer Leiterplatte;
- Figur 2: ein Schnitt entlang der Linie II-II in Figur 1;
- Figur 3: ein Rohling einer Kontaktfeder nach dem Ausstanzen;
- Figur 4: eine Kontaktfeder nach dem Prägevorgang;
- Figur 5: eine Draufsicht auf die Kontaktfeder nach Figur 4 in Richtung der Pfeile V-V in Figur 4;
- Figur 6: eine Seitenansicht in Richtung der Pfeile VI-VI in Figur 5;
- Figur 7: ein Schnitt entlang der Linie VII-VII in Figur 6;
- Figur 8: eine Seitenansicht, ähnlich Figur 6, eines zweiten Ausführungsbeispiels;
- Figur 9: eine Draufsicht, ähnlich Figur 6, eines dritten Ausführungsbeispiels.

Figur 1 zeigt eine Kontaktfederanordnung 20 mit zwei Kontaktfedern 21 und 22. Diese Kontaktfederanordnung ist in eine Bohrung 23 einer Kunststoffplatte 24 (Leiterplatte) eingesetzt und an ihrem über die Kunststoffplatte 24 hervorstehenden Ende mit einem Kontaktstift 25 versehen. Bei diesem kann es sich um einen sog. Pressfit-Kontakt handeln, d.h. um einen Kontakt, der einen (nicht gezeigten) elastisch zusammenpressbaren Bereich aufweist, mit dem er in der Bohrung einer weiteren Kunststoffplatte (Leiterplatte) gehalten wird.

Mehrere derartige Kontaktfederanordnungen sind in mehreren Bohrungen 23, z.B. eines Feldes von 3 mal 32 Bohrungen eines Steckerfeldes angeordnet.

Die Kontaktfedern 21, 22 weisen jeweils Kontaktköpfe 2, 2' auf. Zur Herstellung eines Kontaktes wird nun ein Stift (nicht gezeigt) von oben (in Figur 1) zwischen die zwei Kontaktköpfe 2, 2' eingeschoben, und zwar durch die Einschiebeöffnung 26.

Figur 3 zeigt den aus Blech ausgestanzten Rohling 10 einer Kontaktfeder mit Seitenflächen 15 und einer Kontaktfläche 14. Die Breite b₀ eines Kontaktkopfes 2 ist dabei gleich der Dicke des Blechs, aus dem die Kontaktfedern 21, 22 ausgestanzt werden. Der ausgestanzte Rohling weist, wie aus Figur 3 ersichtlich, Schneidriefen 16 auf, die vom Stanzvorgang, der in Richtung S stattfindet, herrühren. So sehen die Kontaktfedern nach dem hier in Frage kommenden Stand der Technik aus. Wird nun zwischen zwei mit ihren Kontaktflächen 14 gegenüberliegende Kontaktfedern 21, 22 ein (nicht gezeigtes) Steckelement gesteckt, so ist ersichtlich, daß die Riefen 16 praktisch wie eine Feile an der Kontaktfläche des Steckelementes wirken. Außerdem ergibt die mit den Schneideriefen 16 versehene und durch den Schnittvorgang entstandene Kontaktfläche 14 keinen guten elektrischen Kontakt. Ferner ist die Breite b₀ der Kontaktfläche auf die Dicke des Blechs, aus dem die Kontaktfeder ausgestanzt wurde, begrenzt.

Nach dem ersten Ausführungsbeispiel der Erfindung wird nun eine derartige Kontaktfeder dadurch weiter bearbeitet, daß, wie aus Figur 5 ersichtlich, in die beiden Seitenflächen 15 Ausnehmungen 7 in Prägerichtung P eingeprägt werden. Das durch diesen Einprägevorgang verdrängte Material bringt die Kontaktfläche 14 zum Fließen. Damit wird einerseits die Kontaktfeder in der Prägeform geglättet, so daß die Schneidriefen 16, die vom vorhergehenden Stanzvorgang her rühren, weitgehend verschwinden. Es entsteht die Kontaktfläche 4 des fertig bearbeiteten Kontaktkopfes 2 bzw. 2'. Andererseits fließt die Kontaktfläche auch in die Breite, selbstverständlich nur unter der Voraussetzung, daß die Prägeform entsprechend gestaltet ist. Die Kontaktfläche 4 hat dann eine Breite b₁, die größer als die ursprüngliche Breite b₀ des nicht mit den eingeprägten Ausnehmungen 7 versehenen Rohlings 10 ist. Gleichzeitig entsteht damit, ebenfalls wieder unter der Voraussetzung, daß die Prägeform entsprechend gestaltet ist, auch eine konvexe Form quer zur Längsrichtung A der Kontaktfeder (vgl. Figur 7). Dadurch entsteht die löffelförmige Kontaktfläche 4, geglättet durch den Prägevorgang, die auch einen guten elektrischen Kontakt herstellt.

Im Extremfall können die Ausnehmungen 7 soweit eingeprägt sein, daß sie ineinander übergehen, d.h. so daß, wie durch die gestrichelten Linien in Figur 7 angedeutet, eine durchgehende Ausnehmung 7' entsteht.

Beim zweiten Ausführungsbeispiel nach Figur 8 sind Ausnehmungen 17 so eingeprägt und ausgebildet, daß sie zur Fläche 6, die der Kontakfläche 4 gegenüberliegt, offen sind.

Beim dritten Ausführungsbeispiel nach Figur 9 ist nur eine Tasche 18 eingeprägt, und zwar in die Fläche 6.

### Bezugszeichenliste

- 2, 2': Kontaktköpfe
- 4: Kontaktfläche des Kontaktkopfes (2), fertig bearbeitet
- 6: Fläche
- 7: Ausnehmung
- 7': durchgehende Ausnehmung
- 8: Steg
- 10: Rohling
- 14: Kontaktfläche des Rohlings (mit Schneidriefen 16)
- 15: Seitenflächen
- 16: Schneidriefen
- 17: Ausnehmung
- 18: Tasche

- S: Stanzrichtung (für 10)
- P: Prägerichtung (für 7)
- b₀, b₁: Breite
- 20: Kontaktfederanordnung
- 21, 22: Kontaktfedern
- 23: Bohrung
- 24: Kunststoffplatte
- 25: Kontaktstift
- 26: Einschiebeöffnung

## Patentansprüche

1. Kontaktfeder-Anordnung, bestehend aus zwei gegenüberliegend angeordneten Kontaktfedern (21, 22), die je einen Kontaktkopf (2, 2') aufweisen, der eine Kontaktfläche (4) und zwei Seitenflächen (15) sowie eine der Kontaktfläche (4) gegenüberliegende Fläche (6) aufweist, wobei die beiden Kontaktflächen (4) einander gegenüberliegen, **dadurch gekennzeichnet**, daß in mindestens eine Seitenfläche (15) jedes Kontaktkopfs (2, 2') mindestens eine Ausnehmung (7) oder in die der Kontaktfläche (4) gegenüberliegende Fläche (6) eine taschenförmige Ausnehmung (18) eingeprägt ist und daß die Kontaktflächen (4) durch den beim Prägen stattfindenden Materialfluß geglättet und verbreitert sind.

2. Kontaktfeder-Anordnung nach Anspruch 1, dadurch gekennzeichnet, daß die Kontaktfläche (4) quer zur Längsrichtung (A) konvex geformt ist.

3. Kontaktfeder-Anordnung nach Anspruch 1 oder 2, dadurch gekennzeichnet, daß die Ausnehmungen (17) zu der Fläche (6), die der Kontaktfläche (4) gegenüberliegt, hin offen sind.

4. Kontaktfeder-Anordnung nach Anspruch 1, dadurch gekennzeichnet, daß die Ausnehmungen (7), ausgehend von den beiden Seitenflächen (15), ineinander übergehen und den Querschnitt des Kontaktkopfes (2) durchsetzen.

5. Kontaktfeder-Anordnung nach Anspruch 1, dadurch gekennzeichnet, daß der Kontaktkopf löffelförmig geprägt ist.

6. Verfahren zur Herstellung einer Kontaktfeder, **dadurch gekennzeichnet,** daß ein Rohling (10) mit einer Kontaktfläche (14) aus einem Blechstreifen ausgestanzt wird und daß in wenigstens eine der quer zur Stanzrichtung (S) des Stanzvorganges liegenden Seitenflächen (15) oder in die der konvexen Kontaktfläche (14) gegenüberliegende Fläche (6) eine Ausnehmung (7, 18) eingeprägt und durch das Fließen des Materials in der Prägeform die Kontaktfläche verbreitert, geglättet und geformt wird.

## Claims

1. Contact spring arrangement consisting of two contact springs (21, 22) disposed in an oppositely located manner, which each have a contact head (2, 2') which has a contact face (4) and two side faces (15) and also a face (6) located opposite the contact face (4), the two contact faces (4) being located opposite one another, **characterised in that** at least one recess (7) is stamped into at least one side face (15) of each contact head (2, 2') or a pocket-shaped recess (18) is stamped into that face (6) which is located opposite the contact face (4), and that the contact faces (4) are smoothed and broadened as a result of the flow of material that takes place in the course of the stamping operation.

2. Contact spring arrangement according to claim 1, characterised in that the contact face (4) is shaped in a convex manner transversely to the longitudinal direction (A).

3. Contact spring arrangement according to claim 1 or 2, characterised in that the recesses (17) are open towards that face (6) which is located opposite the contact face (4).

4. Contact spring arrangement according to claim 1, characterised in that the recesses (7) merge into one another, starting from the two side faces (15), and pass through the cross-section of the contact head (2).

5. Contact spring arrangement according to claim 1, characterised in that the contact head is stamped in a spoon-shaped manner.

6. Process for manufacturing a contact spring, **characterised in that** a blank (10) with a contact face (14) is punched out of a sheet-metal strip and that a recess (7, 18) is stamped into at least one of the side faces (15) which is located transversely to the direction of punching (S) of the punching operation, or into that face (6) which is located opposite the convex contact face (14), and the contact face is broadened, smoothed and shaped as a result of the flowing of the material in the stamping mould.

## Revendications

1. Groupement de ressorts de contact composé de deux ressorts de contact (21, 22) opposés face à face qui présentent chacun une tête de contact (2, 2') qui présente elle-même une surface de contact (4) et deux surfaces latérales (15), ainsi qu'une surface (6) située à l'opposé de la surface de contact (4), les deux surfaces de contact (4) étant opposées face à face, caractérisé en ce qu'au moins un évidement (7) est estampé dans au moins une surface latérale (15) de chaque tête de contact (2, 2'), ou un évidement (18) en forme de poche est estampé dans la surface (6) située l'opposé de la surface de contact (4), et en ce que les surfaces de contact (4) sont lissées et élargies par le fluage de matière qui se produit lors de l'estampage.

2. Groupement de ressorts de contact selon la revendication 1, caractérisé en ce que la surface de contact (4) est mise à une forme convexe transversalement à la direction longitudinale (A).

3. Groupement de ressorts de contact selon la revendication 1 ou 2, caractérisé en ce que les évidements (17) sont ouverts vers la surface (6) qui est à l'opposé de la surface de contact (4).

4. Groupement de ressorts de contact selon la revendication 1, caractérisé en ce que les évidements (7), en partant des deux surfaces latérales (15), débouchent l'un dans l'autre et traversent la section de la tête de contact (2).

5. Groupement de ressorts de contact selon la revendication 1, caractérisé en ce que la tête de contact est estampée en forme de cuillère.

6. Procédé de fabrication d'un ressort de contact,caractérisé en ce qu'une ébauche (10) possédant une surface de contact (14) est découpée dans une bande de tôle et en ce qu'un évidement (7, 18) est estampé dans au moins une des surfaces latérales (15) qui s'étendent transversalement à la direction (S) de l'opération d'estampage, ou dans la surface (6) située à l'opposé de la surface de contact convexe (14), et la surface de contact est élargie, lissée et mise en forme par le fluage de la matière dans la forme d'estampage.
